# EUROPÄISCHE PATENTSCHRIFT

(11) **EP 0 561 125 B1**
(45) Veröffentlichungstag und Bekanntmachung des Hinweises auf die Patenterteilung: **09.10.1996**
(21) Anmeldenummer: 93101266.0
(22) Anmeldetag: 28.01.1993
(51) Int. Cl.: A47D 13/08, A63B 69/18

(54) **Einrichtung zum Sichern und Dirigieren eines Kindes**
Device for securing or controlling a child
Dispositif pour protéger et diriger un enfant

(30) Priorität: 01.02.1992 DE 4202898
(43) Veröffentlichungstag der Anmeldung: 22.09.1993
(73) Patentinhaber: Nägele, Cornel, D-87439 Kempten (DE); Rasch, Wolfgang, D-87439 Kempten (DE)
(72) Erfinder: Nägele, Cornel, D-87439 Kempten (DE); Rasch, Wolfgang, D-87439 Kempten (DE)
(74) Vertreter: Hutzelmann, Gerhard

(56) Entgegenhaltungen:
- GB-A- 958 710
- US-A- 4 424 040
- US-A- 4 667 624

## Beschreibung

Die Erfindung betrifft eine Einrichtung zum Sichern und Dirigieren eines Kindes, mit einem Brustgeschirr, das aus einem Umfangsgurt und zwei Schultergurten besteht, bei der an beiden Schmalseiten des Umfangsgurtes Leinenenden befestigt sind, über welche eine Führungsperson den Abstand des Kindes und seine Bewegungsrichtung regulieren kann.

In der GB-A-958 710 ist eine derartige Einrichtung beschrieben.

Der Erfindung liegt die Aufgabe zugrunde, eine derartige Einrichtung zu schaffen, mit welcher das Führen und Dirigieren eines Kindes sicher gestaltet werden kann.

Diese Aufgabe wird erfindungsgemäß dadurch gelöst, daß die Leine bei der Führungsperson endlos ausgebildet ist, daß die beiden freien Enden der Leine an den beiden Schmalseiten des Umfangsgurtes abnehmbar befestigt sind, und daß die beiden Schultergurte an der Rückenpartie des Umfangsgurtes miteinander verbunden sind.

Damit wird sowohl eine leichte Einflußmöglichkeit auf das Verhalten des Kindes erreicht als auch diesem ein Gefühl der Sicherheit vermittelt; das Brustgeschirr sitzt aufgrund seiner Ausgestaltung sehr fest am Körper des Kindes ohne dieses zu beeinträchtigen. Durch die endlose Ausbildung der Leine bei der Führungsperson ist eine große Sicherheit gegeben, da kaum davon auszugehen ist, daß gleichzeitig beide Hände die Leine versehentlich loslassen. Damit ist ein versehentliches Herunterfallen der Leine so gut wie ausgeschlossen.

Als sehr vorteilhaft hat es sich auch erwiesen, wenn erfindungsgemäß am Umfangsgurt Verschlußteile von zweiteiligen Schnellverschlüssen befestigt sind, deren jeweils anderes Verschlußteil an den beiden Enden der Leine angeordnet sind.

Durch diese Schnellverschlüsse ist eine optimale Befestigung der Leine am Brustgeschirr gewährleistet.

Ebenfalls von Vorteil ist es, wenn erfindungsgemäß an der Vorderseite des Brustgeschirrs und zwar im Umfangsgurt ein diesen teilender Verschluß angeordnet ist.

Hierdurch wird eine einfache Anlegbarkeit des Brustgeschirrs erreicht.

Eine weitere vorteilhafte Ausgestaltung der Erfindung liegt darin, daß der Schultergurt einteilig ausgebildet und um den Umfangsgurt herumgeführt ist, und daß die beiden Teilabschnitte des Schultergurtes unmittelbar neben dem Umfangsgurt miteinander verbunden sind.

Damit ist neben einem einfachen Aufbau ein optimaler Sitz des Brustgeschirrs gewährleistet.

Sehr vorteilhaft ist es auch, wenn erfindungsgemäß an der Leine eine Tasche befestigt ist, in welche wenigstens die Leine, vorzugsweise auch das gesamte Brustgeschirr, verpackbar ist.

Damit ist eine nicht verlierbare Verpackungsmöglichkeit der Einrichtung geschaffen.

Ebenfalls sehr vorteilhaft ist es, wenn erfindungsgemäß die Tasche als Wendetasche ausgebildet und mit der nach außen gestülpten Innenseite im Bereich der unteren Naht an der Leine befestigt ist.

Somit ist eine äußerst raumsparende Möglichkeit der Unterbringung in der nicht verlierbaren Tasche geschaffen.

Als sehr günstig hat sich die erfindungsgemäße Verwendung einer solchen Einrichtung ergeben, wenn sie als Sicherungs- und Führungseinrichtung beim Skifahren eingesetzt wird, wobei durch die hinterherfahrende Führungsperson sowohl der Abstand und damit die Geschwindigkeit als auch die zu fahrende Richtung gesteuert wird.

Die Einrichtung läßt sich jedoch vorteilhaft auch bei anderen Einsätzen verwenden. So ist beispielsweise die Sicherung eines Kindes beim Bergsteigen, vorallem in leichtem bis mittelschwerem Gelände denkbar.

In der Zeichnung ist die Erfindung anhand eines Ausführungsbeispiels veranschaulicht. Dabei zeigen:
- Fig.1: eine schaubildliche Darstellung einer Einrichtung zum Sichern und Dirigieren eines Kindes und
- Fig.2: eine schaubildliche Darstellung der Verwendung der Einrichtung beim Skifahren.

Mit 1 ist in Fig.1 ein verstellbares Brustgeschirr bezeichnet, das um den Oberkörper eines Kindes legbar ist.

Es besteht aus zwei einteilig zusammengefaßten Schultergurten 2, einem ebenfalls einteiligen Umfangsgurt 3, einer durchgehenden Leine 4, die mit ihren beiden Enden am Brustgeschirr befestigt ist und einer an der Leine 4 befestigten Tasche 5.

Die beiden Schultergurte 2 sind mit ihrem freien Ende, jeweils neben einem teilbaren Verschluß 6, an der vorderen Seite des Umfangsgurtes 3 schlaufenförmig um den Umfangsgurt 3 gelegt. Am Ende jeder Schlaufe ist eine Verstellschnalle 8 angeordnet, mit deren Hilfe die Länge der Schultergurte 2 einstellbar ist. An der Rückseite sind die beiden Schultergurte 2 einteilig zusammengefaßt und um den Umfangsgurt 3 herumgeführt. Oberhalb des Umfanggurtes sind die beiden Schultergurte mittels eines angenähnten Steges 13 miteinander verbunden. Innerhalb der so gebildeten Schlaufe kann sich der Umfangsgurt 3 frei bewegen. Seitlich sind in den Umfangsgurt 3 je ein Verschlußteil 10 eingenäht, die Bestandteile von Schnellverschlüssen zum Befestigen der Leine 4 sind. Die beiden Enden des Umfangsgurtes 3 sind jeweils schlaufenförmig in eines der beiden Teile des Verschusses 6 eingefädelt. Am Ende dieser beiden Schlaufen ist jeweils eine Verstellschnalle 8 angeordnet, mit deren Hilfe sich der Umfangsgurt 3 in seiner Länge in einem weiten Bereich einstellen und an den jeweiligen Brustumfang anpassen läßt.

Die an der Leine 4 befestigte Tasche 5 ist als nach außen gestülpte Wendetasche ausgebildet. Zu ihrer Befestigung sind an der nach außen gestülpten Innenseite der Tasche 5 im Bereich der unteren Naht zwei Schlaufen 12 angenäht, durch welche die Leine 4 hindurchverläuft.

An der unteren Kante der Tasche 5 ist ein Reißverschluß 9 vorgesehen, der ein Verschließen sowohl der leeren als auch der mit der Leine und eventuell dem Brustgeschirr angefüllten Tasche ermöglicht.

In Fig.2 ist die Verwendung der Einrichtung beim Skifahren dargestellt, wobei ein vorausfahrendes Kind das Brustgeschirr 1 angelegt hat und eine hinterherfahrende Person die Leine 4 zügelartig hält und so die Fahrtrichtung des Kindes dirigiert, das Tempo bestimmt und dem Kind durch den Leinenkontakt ein Gefühl der Sicherheit vermittelt.

Die Einrichtung läßt sich auch bei bereits fortgeschrittenen Kindern bei Fahrten in schwierigem Gelände einsetzen. Dabei kann es genügen, wenn die Leine 4 nur mit einem Ende am Brustgeschirr befestigt wird.

Beide Befestigungsarten lassen sich vorteilhaft auch beim Wandern und Bergsteigen einsetzen.

## Patentansprüche

1. Einrichtung zum Sichern und Dirigieren eines Kindes, mit einem Brustgeschirr(1), das aus einem Umfangsgurt(3) und zwei Schultergurten besteht, bei der an den beiden Schmalseiten des Umfangsgurtes Leinenenden abnehmbar befestigt sind, über welche eine Führungsperson den Abstand des Kindes und seine Bewegungsrichtung regulieren kann, **dadurch gekennzeichnet**, daß die Leine(4) bei der Führungsperson endlos ausgebildet ist, daß die beiden freien Enden der Leine(4) an den beiden Schmalseiten des Umfangsgurtes(3) abnehmbar befestigt sind, und daß die beiden Schultergurte(2) an der Rückenpartie des Umfangsgurtes(3) miteinander verbunden sind.

2. Einrichtung nach Anspruch 1, **dadurch gekennzeichnet**, daß am Umfangsgurt(3) Verschlußteile(10) von zweiteiligen Schnellverschlüssen befestigt sind, deren jeweils anderes Verschlußteil(11) an den beiden Enden der Leine(4) angeordnet sind.

3. Einrichtung nach Anspruch 1 oder 2, **dadurch gekennzeichnet**, daß an der Vorderseite des Brustgeschirrs(1) und zwar im Umfangsgurt(3) ein diesen teilender Verschluß(6) angeordnet ist.

4. Einrichtung nach Anspruch 1, 2 oder 3, dadurch gekennzeichnet, daß der Schultergurt(2) einteilig ausgebildet und um den Umfangsgurt(3) herumgeführt ist, und daß die beiden Teilabschnitte des Schultergurtes(2) unmittelbar neben dem Umfangsgurt miteinander verbunden sind.

5. Einrichtung nach einem der vorhergehenden Ansprüche, **dadurch gekennzeichnet**, daß an der Leine(4) eine Tasche(5) befestigt ist, in welche wenigstens die Leine(4), vorzugsweise auch das gesamte Brustgeschirr(1), verpackbar ist.

6. Einrichtung nach Anspruch 5, **dadurch gekennzeichnet**, daß die Tasche(5) als Wendetasche ausgebildet und mit der nach außen gestülpten Innenseite im Bereich der unteren Naht an der Leine(4) befestigt ist.

7. Verwendung einer Einrichtung der in den Ansprüchen 1 bis 6 genannten Ausgestaltung als Sicherungs- und Führungseinrichtung beim Skifahren, wobei durch die hinterherfahrende Führungsperson sowohl der Abstand und damit die Geschwindigkeit als auch die zu fahrende Richtung gesteuert wird.

## Claims

1. Apparatus for securing and directing a child, with a chest harness (1) that consists of a circular belt (3) and two shoulder belts, in which the ends of reins are attached to and can be removed from the two narrow sides of the circular belt, these reins allowing an escort to vary the distance to the child and the latter's direction of movement, **wherein** the reins (4) are designed to be endless at the escort's end, **wherein** the two free ends of the reins (4) are attached to and can be removed from the two narrow sides of the circular belt (3) and **wherein** the two shoulder belts (2) are joined together at the back of the circular belt (3).

2. Apparatus according to claim 1, **wherein** one section (10) of two-part quick-locking closure elements is attached to each side of the circular belt (3), while the other section (11) is attached to the two ends of the reins (4).

3. Apparatus according to claim 1 or 2, **wherein** a closure element (6) is located at the front of the chest harness (1) in the circular belt (3) and divides this belt.

4. Apparatus according to claim 1, 2 or 3, **wherein** the shoulder belt (2) is designed to consist of a single part and goes around the circular belt (3) and **wherein** the two sections of the shoulder belt (2) are joined together right next to the circular belt.

5. Apparatus according to one of the previous claims, **wherein** a bag (5) is attached to the reins (4), in which at least the reins (4) and preferably the whole of the chest harness (1) as well can be packed.

6. Apparatus according to claim 5, **wherein** the bag (5) is designed so that it can be turned inside out and is attached to the reins (4) inside out in the area of its bottom seam.

7. Use of an apparatus of the kind outlined in claims 1 to 6 as an apparatus for securing and guiding a person skiing, with the escort who is following having control not only over the distance from the person skiing and thus over the latter's speed but also over the direction in which the person is skiing.

## Revendications

1. Dispositif pour assurer et diriger un enfant, comprenant un harnais de poitrine (1) composé d'une sangle périphérique (3) et de deux sangles d'épaule, dans le cas duquel des extrémités de corde peuvent être fixées de façon amovible sur les deux petits côtés de la sangle périphérique, corde par le biais de laquelle une personne qui guide peut régler la distance par rapport à l'enfant et sa direction de déplacement, caractérisé en ce que la corde (4) forme une boucle autour de la personne qui guide, en ce que les deux extrémités libres de la corde (4) sont fixées de façon amovible sur les deux petits côtés de la sangle périphérique (3), et en ce que les deux sangles d'épaule (2) sont reliées l'une à l'autre au niveau de la partie amère de la sangle périphérique (3).

2. Dispositif selon la revendication 1, caractérisé en ce que sur la sangle périphérique (3) sont fixés des éléments de fermeture (10) de fermetures rapides en deux parties, dont les pendants (11) sont placés aux deux extrémités de la corde (4).

3. Dispositif selon la revendication 1 ou 2, caractérisé en ce qu'une fermeture (6) séparant la sangle périphérique est placée sur le devant du harnais de poitrine (1), et ce, précisément dans la sangle périphérique (3).

4. Dispositif selon la revendication 1, 2 ou 3, caractérisé en ce que la sangle d'épaule (2) est réalisée d'un seul tenant et passe autour de la sangle périphérique (3), et en ce que les deux parties de la sangle d'épaule (2) sont reliées l'une à l'autre directement à côté de la sangle périphérique.

5. Dispositif selon l'une des revendications précédentes, caractérisé en ce qu'une poche (5) est fixée à la corde (4), dans laquelle il est possible de ranger au moins la corde (4) et, de préférence, également l'ensemble du harnais de poitrine (1).

6. Dispositif selon la revendication 5, caractérisé en ce que la poche (5) est réalisée sous forme de poche réversible et est fixée à la corde (4) par la face intérieure retroussée vers l'extérieur, dans la zone de la couture inférieure.

7. Utilisation d'un dispositif réalisé conformément aux revendications 1 à 6 en tant que dispositif d'assurage et de guidage pour la pratique du ski, sachant que la personne qui guide et donc qui suit l'enfant règle à la fois la distance et donc la vitesse, et la direction à prendre.
